# FASCICULE DE BREVET EUROPEEN

(11) **EP 0 389 393 B1**
(45) Date de publication et mention de la délivrance du brevet: **07.01.1993**
(21) Numéro de dépôt: 90420146.4
(22) Date de dépôt: 22.03.1990
(51) Int. Cl.: B65C 9/18, B65C 1/02

(54) **Dispositif pour la pose automatique d'étiquettes sur cartons et palettes**
Vorrichtung zum automatischen Anbringen von Etiketten auf Kartons und Paletten
Device for automatically applying labels to boxes and pallets

(30) Priorité: 23.03.1989 FR 8904202
(43) Date de publication de la demande: 26.09.1990
(73) Titulaire: HACHELLE AUTOMATISATION S.A.R.L., F-69100 Villeurbanne (FR)
(72) Inventeur: Larmigny, Hervé, F-69580 Sathonay Village (FR)
(74) Mandataire: Perrier, Jean-Pierre

(56) Documents cités:
- EP-A- 0 174 649
- FR-A- 2 506 261
- FR-A- 2 557 491
- US-A- 2 785 748

## Description

Pour identifier le fabriquant, les éléments d'un lot ou le destinataire de produits en carton, caisses ou palettes, il est connu, après emballage et/ou conditionnement, d'apposer les étiquettes appropriées sur les parois sensiblement verticales de ceux-ci.

Cette opération est actuellement réalisée manuellement et exige un temps d'autant plus long que le format des étiquettes est grand.

En effet, s'il est possible pour les étiquettes de petit format d'utiliser des supports auto-adhésifs se fixant par contact sur le conditionnement, cela n'est plus possible au-delà d'un format 13 × 10 cm car le coût de l'étiquette devient trop élevé par rapport au gain de temps procuré. En raison de cela, les étiquettes de grand format sont réalisées à la demande sur un support non pré-encollé et collées manuellement sur le conditionnement. Il en résulte que, bien souvent, dans une chaine de fabrication et/ou de conditionnement entièrement automatisée, le seul poste nécessitant des interventions humaines est celui de la pose des étiquettes.

On connaît, par la demande de brevet français FR A. 2557491, une machine, suivant le préambule de la revendication 1, conçue pour la coupe et la pose de tronçons de rubans souples sur des objets en déplacement pas à pas synchronisés avec la machine, comprenant un châssis réglable en position, des moyens de stockage d'une bande de papier, des moyens d'entraînement cyclique de cette bande, des moyens d'encollage, des moyens de coupe, et des moyens d'application sur le support à étiqueter de l'étiquette préencollée obtenue.

Une telle machine ne peut pas être utilisée pour former des étiquettes préencollées à partir d'une bande préimprimée, et cela en raison des glissements bande/galets favorisant le décalage de l'impression par rapport à la zone de sectionnement de l'étiquette dans la bande, et ne peut pas non plus poser une étiquette sur l'une des parois latérales et verticales d'un support arrêté sur un transporteur longitudinal et, encore moins, sur les tranches des intercalaires de séparation des éléments d'un colis.

La présente invention a pour but de fournir un dispositif remédiant aux inconvénients ci-dessus et assurant la réalisation d'étiquettes préencollées de grands formats, grands et variables, à partir de bandes de papier préimprimée et la pose automatique des étiquettes obtenues sur les parois verticales ou sensiblement verticales des supports à étiqueter.

Dans ce dispositif, les moyens de stockage sont constitués par un bac apte à recevoir une bande préimprimée, pliée en accordéon et comportant deux rangées latérales de perforations, tandis que, d'une part, les moyens d'entraînement sont constitués par des courroies crantées à picots, coopérant avec les perforations de la bande, aptes à communiquer à celle-ci, d'abord, un déplacement d'au moins la longueur d'une étiquette sur un plateau horizontal de réception aval, et, ensuite, dans la phase de sectionnement, et entre ces moyens d'entraînement et des moyens de plaquage sur le plateau, une tension vers l'amont, que, d'autre part, les moyens de plaquage de la bande et de l'étiquette sur le plateau sont constitués par des ventouses à dépression, que, de plus, les moyens d'encollage sont au moins au nombre de deux et sont disposés pour déposer sur le verso non imprimé de l'étiquette deux rangées parallèles et longitudinales de colle et que, enfin, les moyens d'application de l'étiquette préencollée sur le support arrêté, sont constitués par une structure portant les ventouses précitées, pouvant pivoter alternativement, entre une position horizontale correspondant à celle de réception et d'encollage de l'étiquette et une position verticale de dépôt sur le support et comportant un vérin apte à déplacer les moyens d'application vers le support afin d'y plaquer l'étiquette.

Un tel dispositif réalise des étiquettes encollées à partir de bandes à perforations latérales, non encollées, du type utilisé pour les imprimantes d'ordinateur, c'est à dire met en oeuvre un support peu onéreux et dont les dimensions transversales peuvent être adaptées aux besoins. Le découpage transversal de la bande permet, éventuellement, d'ajuster la longueur de l'étiquette aux besoins.

La pré-impression de la bande peut être réalisée très aisément sur une imprimante courante. Elle est ainsi adaptée aux variations d'identification et par exemple aux variations des références des lots.

Dans une forme de réalisation concernant plus particulièrement le dépôt d'étiquettes sur la tranche d'intercalaires de séparation de rangées de bouteilles superposées sur une palette, le plateau de réception est horizontal, est fixe et comporte des lumières longitudinales pour le passage, avec jeu, de têtes de pistolets de dépôt de colle, têtes disposées au dessous de ce plateau et à l'extrémité de moyens aptes à les déplacer longitudinalement, tandis que les ventouses de préhension et de plaquage de l'étiquette sont fixées aux extrémités d'une traverse et reliées à une source de vide sous le contrôle des moyens de commande, cette traverse étant calée sur la tige d'un vérin dont le corps est articulé autour d'un axe horizontal, transversal et disposé au dessus de l'extrémité aval de l'étiquette.

Avec ce dispositif, l'étiquette est disposée avec son verso imprimé au dessus, c'est à dire à l'opposé du plateau. Son recto reçoit, par dessous, plusieurs rangées continues de colle puis est amenée, par les moyens de préhension et de plaquage, en position verticale de manière que les rangées de colle s'étendent de part et d'autre de la tranche de l'un des intercalaires. Ainsi, les variations de positionnement vertical de l'intercalaire devant recevoir l'étiquette n'affectent pas la fixation de cette étiquette.

Dans une autre forme d'exécution visant l'étiquetage de cartons ou caisses, le plateau, d'une part, est muni d'au moins deux ventouses à dépression constituant moyens de préhension et de plaquage sur lui d'une étiquette, et, d'autre part, est porté par un support qui, monté pivotant autour d'un axe horizontal, est relié à des moyens aptes à le faire pivoter, entre une position horizontale de réception de l'extrémité aval de la bande et une position verticale de dépôt de l'étiquette, et est porté par une coulisse, mobile sur des glissières et reliée à des moyens aptes à la déplacer entre une position amont de préparation de l'étiquette et une position aval de transfert sur le conditionnement, tandis que les moyens d'encollage sont constitués par au moins deux pistolets fixes disposés au dessus du plateau et déposant, la bande de papier et lors du déplacement de celle-ci par rapport au plateau, au moins deux zones longitudinales de points de colle.

Avec ce dispositif, la bande de papier, disposée avec son verso imprimé en regard du plateau, reçoit sur son recto, et lors de son déplacement sur ce plateau, au moins deux rangées de points de colle. Après sectionnement de l'étiquette, le plateau constituant moyens de préhension et de plaquage pivote pour amener l'étiquette en position verticale puis se déplace transversalement pour plaquer l'étiquette sur le carton.

Avec cet agencement, il est possible de régler la longueur des rangées de points de colle pour l'adapter au besoin et par exemple pour réduire la consommation de colle en supprimant le dépôt de points de colle dans la zone de l'étiquette venant en regard d'une partie non rigide d'une caisse ou carton.

D'autres caractéristiques et avantages ressortiront de la description qui suit en référence au dessin schématique annexé représentant deux formes d'exécution de ce dispositif.
Figure 1 est une vue de côté en élévation et coupe partielle représentant de manière schématique les différents composants d'une première forme d'exécution de ce dispositif,
Figures 2 à 5 sont des vues de côté illustrant les différentes phases de fonctionnement du dispositif de figure 1, respectivement lors de l'avance de la bande, lors de son plaquage sur le plateau, lors du sectionnement de l'étiquette, lors du dépôt de la colle,
Figure 6 est une vue de face en élévation montrant les rangées de colle déposés sur l'étiquette,
Figures 7, 8 et 9 sont des vues de côté en élévation similaires aux figures 2 à 5 et respectivement lors du soulèvement de l'étiquette, lors de son redressement vertical, et lors de son plaquage sur un intercalaire,
Figure 10 est une vue de côté en élévation avec coupe partielle montrant une autre forme d'exécution du dispositif dans la phase d'avancement de la bande et de dépôt des rangées de point de colle,
Figures 11 à 13 sont des vues schématiques montrant les autres phases de fonctionnement du dispositif de figure 10 respectivement lors du sectionnement de l'étiquette, après pivotement du plateau et lors du plaquage de l'étiquette sur un carton.

Ce dispositif est composé d'un châssis, désigné de façon générale par 2 et monté de manière réglable sur un bâti non représenté. Ce châssis supporte un bac 3 de stockage d'une bande de papier 4 pliée en accordéon et comportant des perforations latérales, des moyens d'entrainement 5, un plateau désigné de façon générale par 6, des moyens 7 de sectionnement de la bande, des moyens 8 d'encollage du verso de l'étiquette et des moyens 9 de préhension de cette étiquette.

Dans la forme d'exécution représentée en références aux figures 1 à 9, les moyens d'entrainement de la bande 5 sont constitués par des courroies 10 à picots portées par des roues de renvoi 12 et des roues d'entrainement 13. En pratique, ces moyens d'entrainement 5 sont montés sur un support transversal avec possibilité de modification de leur écartement, afin de pouvoir s'adapter aux variations de dimensions transversales des bandes 4 et aux variations d'écartement des perforations latérales.

Le plateau 6 est horizontal et solidaire du châssis 2, il est traversé à proximité de son extrémité aval par rapport au sens de défilement de la bande par des lumières longitudinales 14 dans chacune desquelles peut se déplacer la tête 15a d'un pistolet d'encollage 15. Chaque pistolet 15 est articulé en 16 à l'extrémité de la tige 17 d'un vérin dont le corps 18 est fixé au châssis 2. La colle déposée par le pistolet est de type holt-melt. Le nombre de pistolets dépend des besoins et est compris entre 2 et 4.

Les moyens de préhension 9 sont constitués par au moins deux ventouses à dépression 19 reliées à une source de vide non représentée et présentant une possibilité de compression. Ces deux ventouses sont portées par une traverse 20 calée à l'extrémité de la tige d'un vérin 22 dont le corps est articulé en 23 autour d'un axe horizontal transversal disposé au dessus de la partie aval du plateau horizontal 6. Il est évident que les ventouses sont disposées de manière à coopérer avec les zones du plateau ne comportant pas les lumières 14.

Enfin, les moyens de découpage 7 sont constitués par un couteau 24 porté par un coulisseau 25 mobile transversalement au dessus du plateau 6, et plus précisément au dessus d'une rainure ménagée dans ce plateau.

Un tel dispositif est plus particulièrement destiné à poser des étiquettes sur le bord 26a d'intercalaires 26 de séparation de rangées superposées de bouteilles 27 portées par une palette. Il s'applique plus particulièrement aux palettes dans lesquelles les intercalaires dépassent par rapport aux rangées de bouteilles 27.

Le fonctionnement de ce dispositif est le suivant. La bande pré-imprimé 4 est déplacée dans le sens de la flèche 21 par les moyens d'entrainement 5 sur le plateau 6 avec sa face imprimée tournée vers le haut. Lorsque la bande dépasse d'une longueur correspondante à la longueur de l'étiquette, comme montré à la figure 2, son avancement est interrompu par un automate de contrôle, non représenté, commandant toutes les fonctions du dispositif. Dans une phase suivante (figure 3), les moyens de préhension 9 entrent en action afin que les ventouses 19 viennent en contact comme montré à la figure 3 avec l'extrémité aval de la bane 4 pour plaquer cette extrémité sur le plateau 6. A ce stade et pour éviter que le pli 4a de la bande perturbe le découpage, les moyens d'entrainement 5 sont actionnés pour déplacer la bande dans le sens de la flèche 31. En raison du plaquage de l'extrémité aval de la bande et de l'entrainement par les moyens 5, le pli 4a est effacé et il est procédé au sectionnement de l'étiquette 1 par les moyens 7.

Comme le montre la figure 5, l'automate commande l'alimentation des pistolets de colle 15 et leur déplacement dans le sens de la flèche 32 sur une course dont la longueur dépend de la longueur des cordons de colle que l'on veut obtenir.

A la fin de l'opération et comme montré à la figure 6, le verso de l'étiquette est recouvert d'autant de traits de colle 33 que le dispositif comporte de pistolets d'encollage 15. Les traits de colle sont bien entendu disposés dans les lumières 14 et ne salissent en rien le dispositif.

Il est évident que le temps ouvert de la colle retenue est suffisant long afin que celle-ci conserve ses caractéristiques adhésives jusqu'à son contact avec le bord des intercalaires 26.

Dans la phase suivante représentée aux figures 7, 8 et 9, le vérin 22 est actionné dans le sens de sa rétraction de manière à soulever verticalement dans le sens de la flèche 34 la traverse 20 mais aussi l'extrémité aval de l'étiquette 1 puis est pivoté de sensiblement 90° dans le sens de la flèche 35 de manière à venir dans la position de dépôt représentée à la figure 8. Il est évident que le châssis 2 portant l'ensemble du dispositif est positionné verticalement sur le bâti de manière que les traits de colle 33 saillants longitudinalement du dos de l'étiquette s'étendent de part et d'autre du bord 26a de l'intercalaire 26 sur lequel l'étiquette doit être collée. Dans une phase finale représentée à la figure 9, le vérin 22 est alimenté dans le sens de l'extension de manière à plaquer les traits de colle 33 contre le bord 26a de l'intercalaire en bénéficiant de la compression des ventouses pour compenser les variations de positionnement transversal des intercalaires. A la fin de ce mouvement, l'alimentation des ventouses 19 est arrêtée, le vérin est rétracté et est amené en position verticale au dessus de l'extrémité aval de la table horizontale 6, prêt à assurer le plaquage de la bande mobile 4 qui a été débitée dans l'intervalle.

Il faut noter que si l'intercalaire 26 déborde largement par rapport aux rangées de bouteilles 27, l'extrémité de l'étiquette peut être collée sous le rebord de l'intercalaire. Dans ces conditions, la rotation du vérin 22 s'effectue sur un angle supérieur à 90° et peut être de l'ordre de 135°.

Quelle que soit la forme d'exécution du dispositif, celui-ci permet de coller en continu des étiquettes sur des intercalaires de séparation de récipients sans contact de colle avec ces récipients et en synchronisation avec le déplacement séquentiel des palettes.

La forme d'exécution représentée aux figures 10 à 13 vise l'application du dispositif à l'étiquetage de caisses ou cartons se déplaçant séquentiellement. Il se différencie du dispositif précédent par la structure des moyens de préhension et de plaquage et par la disposition des pistolets de colle 15 qui, dans ce cas, sont fixés et disposés au dessus du plateau 6. Dans ce dispositif, le plateau 36 est muni à proximité de chacune de ses extrémités longitudinales d'au moins deux ventouses 40 reliées à une source de vide non représentée. Il est rendu solidaire en rotation d'un support 42, lui-même solidaire d'un arbre 43, d'axe horizontal et monté libre en rotation dans une coulisse 44. La liaison entre le plateau 36 et le support 42 est assurée par des tiges 45 saillant du dos du plateau 36 traversant le support 42 et comportant des têtes 45a. Ces têtes sont plaquées contre le support 42 par des ressorts de compression 46 disposés autour des tiges 45 et tendant à éloigner le plateau de ce support.

L'arbre 43 est solidaire à au moins l'une de ses extrémités d'une roue dentée 47 engrenant avec une crémaillère horizontale 48 solidaire d'une traverse 49. Cette dernière est fixée à l'extrémité de glissières horizontales 50 montées coulissantes dans un corps fixe 52. L'extrémité de chacune des glissières qui dépassent du corps 52 à l'opposé de la coulisse 44, est munie d'une tête 50a contre laquelle prend appui un ressort de compression 53 prenant également appui sur le corps 52. Ces ressorts fournissent un effort de rappel de valeur inférieure à l'effort fourni par la tige d'un vérin 53 portant la coulisse 44. Lorsque le plateau est en position amont de préparation de l'étiquette, représenté aux figures 10 à 11, les ressorts 53 garantissent le positionnement de la crémaillère 48, par exemple par butée de l'extrémité de cette crémaillère contre une face de butée du corps 52.

En position de départ et comme montré à la figure 10, le plateau 36 est horizontal et la crémaillère 48 est en position de préparation de l'étiquette. Lors du déplacement de la bande 4 par les moyens d'entrainement 5, une longueur de bande se met en place sur le plateau 36 avec sa face imprimée faisant vis à vis à ce plateau. Durant ce déplacement, les pistolets 15 déposent sur le verso de l'étiquette des cordonnets de colle. Ils peuvent aussi, comme représenté figures 10 et 11, déposer des rangées de points de colle. Dans ce cas, l'injection de chaque point est effectuée par des moyens de commande qui détectent le passage des perforations latérales.

Lorsque la bande s'est déplacée d'une longueur d'étiquette, les moyens d'entrainement 5 sont arrêtés et les ventouses 40 du plateau sont alimentées en vide. Dès que l'étiquette est plaquée et que les moyens d'entrainement 5 ont exercé sur la bande un léger mouvement de recul pour assurer sa tension, les moyens 7 sectionnent l'étiquette 1 de la bande 4 (figure 11). A partir de là, le vérin 54 est alimenté dans le sens de son extension en provoquant, d'abord, parengrènement de la roue dentée 47 avec la crémaillère 48, le pivotement du support 42 et du plateau 36, qui passe ainsi de sa position horizontale de réception de la bande à une position verticale représentée à la figure 12. La rotation du support 42 s'effectue jusqu'à ce que la roue dentée 47 vienne sur une butée 48a s'opposant à son avancement. A partir de là, et sous la poussée du vérin 54 la coulisse 44 se déplace avec les glissières 50 en comprimant les ressorts 53. Comme le montre la figure 13, le plateau 36, porteur de l'étiquette encollée 51, est ainsi progressivement amené et plaqué contre un carton 60. Les ressorts 46 interposés entre le plateau et le support 42 s'écrasent plus ou moins en compensant les variations de position du carton 60 par rapport au plateau 36. En fin de course, l'alimentation des ventouses est interrompue et l'ensemble du dispositif revient en position de départ, représenté à la figure 10.

Les rangées de points de colle peuvent être continues ou discontinues et s'étendre sur tout ou partie de la longueur de l'étiquette en fonction de la structure de la paroi contre laquelle doit être apposée cette étiquette.

Dans les deux formes d'exécution qui viennent d'être décrites, l'étiquette est réalisée par découpage d'une bande préimprimée. Dans une variante de réalisation, chacun des dispositif comporte, entre le bac de réception 3 de la bande pliée en accordéon et les moyens de découpage 7, une imprimante permettant d'imprimer la bande ou de rajouter sur celle-ci des impressions complémentaires adaptés au contenu du conditionnement. Dans ce cas, les moyens prévus dans l'imprimante pour assurer l'entrainement de la bande, sont utilisés en remplacement des courroies à picot décrites dans les deux formes d'exécution ci dessus.

Enfin, les moyens de préhension du plateau 36, décrits comme étant des ventouses 40, peuvent, sans sortir du cadre de l'invention, être remplacés par une plaque poreuse constituant au moins la face active de ce plateau.

Quelle que soit sa forme d'exécution, le dispositif selon l'invention permet de déposer de manière automatique des étiquettes sur des conditionnements se déplaçant de façon séquentielle en utilisant des moyens simples et fiables et en partant de bandes du commerce peu onéreuses.

## Revendications

1. Dispositif pour la pose automatique d'étiquettes non pré-encollées, du type comprenant un châssis (2) réglable verticalement par rapport à un bâti fixe, des moyens (3) de stockage d'une bande de papier (4), des moyens d'entraînement (5), de coupe (7), d'encollage (15) et d'application d'un fragment préencollé de la bande de papier sur le support à étiqueter et des moyens de synchronisation entre le dispositif et le défilement des supports à étiqueter, caractérisé en ce que les moyens de stockage sont constitués par un bac (3) apte à recevoir une bande (4) préimprimé, pliée en accordéon et comportant deux rangées latérales de perforations, tandis que, d'une part, les moyens d'entraînement sont constitués par des courroies crantées (10) à picots, coopérant avec les perforations de la bande (4), aptes à communiquer à celle-ci, d'abord, un déplacement d'au moins la longueur d'une étiquette sur un plateau horizontal de réception aval (6-36), et, ensuite, dans la phase de sectionnement et entre ces moyens d'entraînement et des moyens de plaquage sur le plateau, une tension vers l'amont, que, d'autre part, les moyens de plaquage d'extrémité aval de la bande (4) et de l'étiquette (1) sur le plateau (6-36) sont constitués par des ventouses à dépression (19-40), que, de plus, les moyens d'encollage (15) sont au moins au nombre de deux et sont disposés pour déposer sur le verso non imprimé de l'étiquette (1) deux rangées parallèles et longitudinales de colle et que, enfin, les moyens d'application de l'étiquette préencollée (1) sur le support arrêté sont constitués par une structure (20-36) portant les ventouses (19-40) précitées, pouvant pivoter alternativement, entre une position horizontale correspondant à celle de réception et d'encollage de l'étiquette et une position verticale de dépôt sur le support, et comportant un vérin (22-54) apte à déplacer les moyens d'application vers le support afin d'y plaquer l'étiquette.

2. Dispositif selon la revendication 1, caractérisé en ce que le plateau de réception (6), est fixe et comporte des lumières longitudinales (14) pour le passage avec jeu des têtes (15a) de pistolets (15) de dépôt de colle, têtes disposées au dessous de ce plateau (6) et à l'extrémité de moyens (18) aptes à les déplacer longitudinalement, tandis que les deux ventouses (19) de préhension et de plaquage de l'étiquette sont compressibles, sont fixées aux extrémités d'une traverse (20) et sont reliées à une source de vide sous le contrôle des moyens de commande, cette traverse (20) étant calée sur la tige d'un vérin (22) dont le corps est articulé en (23) autour d'un axe horizontal transversal disposé au dessus de l'extrémité aval du plateau (6).

3. Dispositif selon la revendication 1, caractérisé en ce que le plateau (36), d'une part, est muni d'au moins deux ventouses (40) à dépression, constituant moyens de préhension et de plaquage sur lui d'une étiquette, reliées chacune à une source de vide sous le contrôle de moyens de commande, et, d'autre part, est porté par un support (42) qui, monté pivotant autour d'un axe horizontal est relié à des moyens (47-48) aptes à le faire pivoter entre une position horizontale de réception de l'extrémité aval de la bande et une position verticale de dépôt d'étiquette, ce support (42) étant porté par une coulisse (44), mobile sur des glissières (50) et reliée à des moyens aptes à la déplacer, entre une position amont de préparation de l'étiquette et une position aval de transfert sur le conditionnement, tandis que les moyens d'encollage (15) sont constitués par au moins deux pistolets fixes disposés au dessus du plateau (36) et déposant, sur la bande de papier et lors du déplacement de celle-ci par rapport au plateau, au moins deux zones longitudinales de colle.

4. Dispositif selon la revendication 3, caractérisé en ce que les moyens d'entrainement en rotation du support (42) sont constitués par au moins une roue dentée (47), solidaire de ce support (42), coaxiale à son axe de rotation et engrènant avec une crémaillère horizontale (48), tandis que les moyens déplaçant la coulisse sont constitués par la tige d'un vérin (53) dont le corps est fixe.

5. Dispositif selon l'ensemble des revendications 3 et 4, caractérisé en ce que les glissières (50) pour la coulisse (44) sont montées coulissantes dans un corps fixe (52), sont solidaires d'une traverse (49) portant la crémaillère (48) et sont rappelées en position de butée amont par des moyens à ressort (53), ayant une force de rappel inférieure à la force du vérin (53) de déplacement de cette coulisse, tandis que la crémaillère (48) est associé à une butée longitudinale 48a arrêtant le déplacement de la coulisse (44) par rapport à elle dès que le plateau (36) est en position verticale de dépôt.

6. Dispositif selon la revendication 5, caractérisé en ce que le plateau (36) est solidaire de tiges (45) qui, perpendiculaires à sa face de réception de la bande (4), sont montées coulissantes dans le support rotatif (42) et sont associées chacune à des moyens de rappel à ressorts (46) écartant le plateau de support sous le contrôle de moyens de butée (45a).

7. Dispositif selon l'une quelconque des revendications 1 à 3, caractérisé en ce que les moyens d'entrainement de la bande (4) sont constitués par les roues à picot d'une imprimante interposée entre le magasin de stockage (3) de la bande (4) et la zone de sectionnement transversal de celle-ci.

## Patentansprüche

1. Einrichtung zum automatischen Anbringen von nicht vorbeleimten Etiketten, umfassend ein gegenüber einem festen Grundgestell vertikal verstellbares Chassis (2), Mittel (3) zum Aufnehmen eines Vorrates eines Papierbandes (4), Mittel (5) zum Weitertransportieren, Mittel (7) zum Abtrennen, Mittel (15) zum Beleimen und zum Anbringen eines beleimten Abschnittes des Papierbandes an dem zu etikettierenden Träger, und Mittel zum Synchronisieren der Einrichtung mit der Vorbeiführung der zu etikettierenden Träger, dadurch **gekennzeichnet,** daß die Mittel zur Vorratsaufnahme durch einen Behälter (3) zum Aufnehmen eines bedruckten Bandes (4) gebildet sind, welches zick-zack-gefaltet ist und zwei seitliche Lochreihen aufweist, wobei einerseits die Transportmittel durch mit den Löchern des Bandes (4) zusammenwirkende Stachel-Zahnriemen (10) gebildet sind, welche auf jene zunächst eine Vorschubbewegung von mindestens der Länge eines Etikettes in stromabwärtiger Richtung auf einer horizontalen Aufnahmeplatte (6, 36) übertragen und danach in der Abtrennphase zwischen den Transportmitteln und Mitteln zum Andrücken an die Platte eine Spannbewegung in stromaufwärtiger Richtung, wobei andererseits die Mittel zum Andrücken des stromabwärtigen Endes des Bandes (4) und des Etiketts (1) auf die Platte (6, 36) durch Unterdrucksauger (19, 40) gebildet sind, daß außerdem die Beleimungsmittel (15) wenigstens zweifach vorhanden und so angeordnet sind, daß sie auf der nicht bedruckten Rückseite des Etiketts (1) zwei parallele und längs verlaufende Leimstreifen aufbringen können, und daß schließlich die Mittel zum Anbringen des beleimten Etiketts (1) an dem stillgesetzten Träger durch eine Struktur (20, 36) gebildet sind, welche die vorne genannten Sauger (19, 40) trägt und welche zwischen einer horizontalen, der Stellung zum Aufnehmen und Beleimen des Etiketts entsprechenden Stellung sowie einer vertikalen Stellung zum Anbringen an dem Träger hin- und herschwenkbar ist und einen Stellantrieb (22, 54) umfassen, welcher die Mittel zum Anbringen des Etiketts zum Träger hin verschiebt, um das Etikett an diesen anzudrücken.

2. Einrichtung nach Anspruch 1, dadurch **gekennzeichnet**, daß die Aufnahmeplatte (6) fest angeordnet ist und Längsschlitze (14) für den spielbehafteten Durchtritt der Köpfe (15a) von Leimauftragpistolen (15) umfaßt, wobei diese Köpfe unterhalb der Platte (6) und am Ende von Mitteln (18) angeordnet sind, welche diese in Längsrichtung verstellen können, wobei die beiden Sauger (19) zum Halten und Andrücken des Etiketts zusammendrückbar, an den Enden einer Traverse (20) befestigt und, von einer Steuerung gesteuert, an eine Unterdruckquelle angeschlossen sind, wobei die Traverse (20) an der Stange eines Stellantriebes (22) befestigt ist, dessen Gehäuse bei (23) um eine horizontale Querachse verschwenkbar gelagert ist, die oberhalb des stromabwärtigen Endes der Platte (6) angeordnet ist.

3. Einrichtung nach Anspruch 1, dadurch **gekennzeichnet**, daß die Platte (36) einerseits mit wenigstens zwei Unterdruck-Saugöffnungen (40) versehen ist, welche Mittel zum Halten und Andrücken eines Etiketts auf dieser darstellen und die jeweils, durch eine Steuerung gesteuert, an eine Unterdruckquelle angeschlossen sind, und daß sie andererseits von einem Support (42) gehalten wird, welcher um eine horizontale Achse schwenkbar angeordnet und mit Mitteln (47, 48) verbunden ist, welche diese zwischen einer horizontalen Position für die Aufnahme des stromabwärtigen Endes des Bandes und einer vertikalen Position zum Anbringen des Etiketts verschwenken kann, wobei der Support (42) von einem Gleitelement (44) gehalten wird, welches auf Gleitführungen (50) verschiebbar und mit Mitteln verbunden ist, die dieses zwischen einer stromaufwärtigen Stellung für die Vorbereitung des Etikettes und einer stromabwärtigen Stellung zum Übertragen auf den konditionierten Gegenstand verstellen kann, wobei die Beleimungsmittel (15) durch zumindest zwei feste Beleimungspistolen gebildet sind, die oberhalb der Platte (36) angeordnet sind und auf das Papierband während dessen Vorschubbewegung gegenüber der Platte mindestens zwei längsverlaufende Leimstreifen aufbringen.

4. Einrichtung nach Anspruch 3, dadurch **gekennzeichnet**, daß die Mittel für den Drehantrieb des Supportes (42) durch mindestens ein Zahnrad (47) gebildet sind, welches mit diesem Support fest verbunden und zu dessen Schwenkachse koaxial angeordnet ist und mit einer horizontalen Zahnstange (48) kämmt, wobei die Mittel zum Verstellen des Gleitelementes durch die Stange eines Stellantriebes (53) gebildet sind, dessen Gehäuse fest angeordnet ist.

5. Einrichtung nach den Ansprüchen 3 und 4, dadurch **gekennzeichnet**, daß die Gleitführungen (50) für das Gleitelement (44) verschiebbar in einem festen Gehäuse (52) gelagert sind, daß sie mit einer Traverse (49) fest verbunden sind, welche die Zahnstange (48) trägt und daß sie in Richtung eines stromaufwärtigen Anschlages durch Federmittel (53) vorgespannt sind, die eine gegenüber der Kraft des Stellantriebes (53) zum Verstellen des Gleitelementes geringere Vorspannkraft haben, wobei die Zahnstange (48) mit einem Längsanschlag (48a) versehen ist, welcher die Verstellung des Gleitelements (44) dieser gegenüber begrenzt, wenn die Platte (36) sich in ihrer vertikalen Stellung zum Anbringen des Etiketts befindet.

6. Einrichtung nach Anspruch 5, dadurch **gekennzeichnet,** daß an der Platte (36) Stangen (45) fest angeordnet sind, die senkrecht zu deren Aufnahmefläche für das Band (4) stehen und die verschiebbar im schwenkbaren Support (42) gelagert und jeweils mit federnden Rückstellmitteln (46) versehen sind, welche die Platte vom Support bis zur Anlage von Anschlagmitteln (45a) fortdrücken.

7. Einrichtung nach einem der Ansprüche 1 bis 3, dadurch **gekennzeichnet,** daß die Mittel zum Weitertransportieren des Bandes (4) durch die Stachelräder eines Druckers gebildet sind, welcher zwischen dem Vorratsmagazin (3) für das Band (4) und der Zone für die Abtrennung in Querrichtung desselben angeordnet ist.

## Claims

1. A device for the automatic application of non pre-glued labels, of the type including a frame (2) vertically adjustable with respect to a fixed structure, means (3) for storing a strip of paper (4), means for driving (5), cutting (7), glueing (15) and application of a pre-glued fragment of the strip of paper on the support to be labelled and means for synchronisation between the device and the passage of the supports to be labelled, characterised in that the storing means are constituted by a box (3) adapted to receive a strip (4) preprinted, folded into pleats and having two lateral rows of perforations, whilst, on the one hand, the driving means are constituted by toothed belts (10) having pegs cooperating with the perforations in the strip (4), adpated to communicate thereto, firstly, movement over at least the length of one label on a horizontal downstream reception plate (6-36), and then, in the cutting stage and between these drive means and means for laying flat on the plate, an upstream tension, that, on the other hand, the means for laying flat the downstream end of the strip (4) and of the label (1) on the plate (6-36) are constituted by suction nozzles (19-40), that moreover, the glueing means (15) number at least two and are disposed to place on the non-printed back of the label (1) two parallel and longitudinal lines of glue, and that, finally, the means for applying the pre-glued label (1) to the stopped support are constituted by a structure (20-36) carrying the aforementioned nozzles (19-40), which can pivot alternatively between a horizontal position corresponding to the reception and glueing position of the label and a vertical position of application on the support, and having a jack (22-54) adapted to move the application means towards the support in order to apply the label thereon.

2. A device according to Claim 1, characterised in that the reception plate (6) is fixed and has longitudinal slots (14) for the passage, with play, of the heads (15a) of guns (15) for depositing glue, which heads are disposed below this plate (6) and at the end of means (18) adapted to move them longitudinally, whilst the two nozzles (19) for gripping and laying flat the label are compressible, fixed to the ends of a cross-member (20) and connected to a vacuum source under the influence of control means, this cross-member (20) being fixed on the rod of a jack (22) of which the body is pivoted at (23) about a transverse horizontal axis disposed above the downstream end of the plate (6).

3. A device according to Claim 1, characterised in that the plate (36), on the one hand, is provided with at least two vacuum nozzles (40), constituting means for gripping and placing a label thereon, each connected to a vacuum source under the influence of control means, and, on the other hand, is carried by a support (42), which, pivotally mounted about a horizontal axis, is connected to means (47-48) adapted to cause it to pivot between a horizontal reception position for the downstream end of the strip and a vertical label application position, this support (42) being carried by a slide (44), movable on guides (50) and connected to means adapted to move it between an upstream label preparation position and a downstream position for transfer to the packaging, whilst the glueing means (15) are constituted by at least two fixed guns disposed above the plate (36) and applying at least two longitudinal areas of glue to the strip of paper when this latter is moved with respect to the plate.

4. A device according to Claim 3, characterised in that the means (42) for driving the support in rotation are constituted by at least one toothed wheel (47), rigid with this support (42), coaxial with its axis of rotation and meshing with a horizontal rack (48), whilst the means for moving the slide are constituted by the rod of a jack (53) of which the body is fixed.

5. A device according to Claims 3 and 4 taken together, characterised in that the guides (50) for the slide (44) are slidably mounted in a fixed body (52), are rigid with a cross-member (49) carrying the rack (48) and are urged towards their upstream abutment position by spring means (53) having a return force less than the force of the jack (53) which moves the slide, whilst the rack (48) is associated with a longitudinal abutment (48a) stopping the movement of the slide (44) with respect thereto as soon as the plate (36) is in its vertical application position.

6. A device according to Claim 5, characterised in that the plate (36) is rigid with rods (45) which, perpendicular to its face receiving the strip (4), are slidably mounted in the rotatable support (42) and are each associated with spring return means (46) holding the plate spaced from the support under the control of abutment means (45a).

7. A device according to any one of Claims 1 to 3, characterised in that the means for driving the strip (4) are constituted by the pegged wheels of a printer interposed between the storage magazine (3) for the strip (4) and the transverse cutting zone thereof.
